# EUROPÄISCHE PATENTSCHRIFT

(11) **EP 0 120 317 B1**
(45) Veröffentlichungstag und Bekanntmachung des Hinweises auf die Patenterteilung: **10.06.1987**
(21) Anmeldenummer: 84101984.7
(22) Anmeldetag: 24.02.1984
(51) Int. Cl.: A47L 17/00

(54) **Reinigungs- und Spülgerät**
Cleaning and rinsing device
Dispositif de nettoyage et de rinçage

(30) Priorität: 28.02.1983 DE 3306946
(43) Veröffentlichungstag der Anmeldung: 03.10.1984
(73) Patentinhaber: FRIEDRICH GROHE ARMATURENFABRIK GmbH & CO, D-5870 Hemer 1 (DE)
(72) Erfinder: Gottwald, Adolf, D-5860 Iserlohn (DE); Klose, Odo, Prof., D-5600 Wuppertal (DE); Köster, Wilfried, D-5750 Menden 2 (DE)

## Beschreibung

Die Erfindung betrifft ein Handgerät zum Spülen und Reinigen von Küchen- und Haushaltsgeschirr o.dgl. mit dem im Oberbegriff des Anspruchs 1 angegebenen Merkmalen.

Eine derartige Einrichtung ist aus der GB-A-565 318 bekannt. Hierbei ist eine Schlauchleitung mit einer Überwurfmutterverschraubung an die Wasserversorgungsleitung angeschlossen. An dem stromabwärts gelegenen Ende der Schlauchleitung ist ein Handgriff mit einer Tülle am Schlauch befestigt. An dem Handgriff können abstromseitig mit einem Gewinde eine Bürste oder ein Kratzer aufgeschraubt werden.

Eine sichere Ablage des Handgerätes, insbesondere eine Halterung im Bereich eines Abfluß- oder Spülbeckens, ist bei dieser bekannten Einrichtung nicht vorgesehen. Auch der Austausch bzw. das Auswechseln der verschiedenen Reinigungsgeräte ist relativ aufwendig und zeitraubend.

Ferner ist es bekannt (DE-U-8 206 052), eine Handbrause in dem Auslauf einer Zapfarmatur anzuordnen, wobei dann die Handbrause in der Stecklage als Stationärauslauf und durch ein Herausnehmen aus dem Auslauf als Handbrause zum Geschirrspülen benutzt werden kann.

Der Erfindung liegt die Aufgabe zugrunde, ein leicht handhabbares, wasserdurchflossenes Reinigungs- und Spülgerät zu schaffen, das den jeweiligen Erfordernissen in einfacher Weise angepaßt werden kann.

Diese Aufgabe wird erfindungsgemäß durch die im kennzeichnenden Teil des Anspruchs 1 angegebenen Merkmale gelöst.

Weitere Ausgestaltungen der Erfindung sind in den abhängigen Ansprüchen 2 bis 7 angegeben. Mit dem erfindungsgemäßen Gerät wird insbesondere erreicht, daß verschiedene Reinigungsgeräte mittels Schnellkupplung problemlos an der Küchenarmatur angeschlossen werden können, wobei durch das aus dem Arbeitsgerät austretende Wasser eine optimale Reinigungswirkung erzielt werden kann. Die Schnellkupplung läßt sich dabei mit der auf dem vorkragenden Anschlußstutzen angeordneten, z.B. mit einer konischen Mantelfläche versehenen Überwurfmutter in einem entsprechend geformten Auslaufrohr der Küchenarmatur haltern. Hierdurch kann einerseits das Handgerät an der Armatur sicher gehaltert werden, wobei durch eine kegelförmige Aufnahme das Handgerät auch bei einem verschwenkten Auslaufrohr entsprechend in das Spülbecken durch ein Verdrehen um die Längsachse gerichtet werden kann. Andererseits kann das Handgerät, durch einfaches Herausziehen des Handgeräts mit dem nachfolgenden Schlauch aus dem Auslaufrohr, für von Hand vorzunehmende Reinigungsvorgänge beliebig eingesetzt werden.

Die Arbeitsgeräte sind in der Regel Verschleißteile, die zweckmäßiger Weise mittels Gewinde an einem Handgriff befestigt sind, um sie nach Verschleiß durch ein neues Arbeitsgerät einfach zu ersetzen.

Zur guten Handhabbarkeit und Halterung in der Hand des Benutzers kann das Handgerät mit einem Handgriff versehen werden, der an seinem stromabwärts gelegenen Bereich eine knaufartige Verdickung hat, wobei in diesem Bereich günstig ein Gewinde für die Befestigung des Arbeitsgeräts am Handgriff ausgebildet sein kann. Als wirkungsvoll und besonders zweckmäßig für Reinigungs- und Spülvorgänge hat sich der Einsatz von Arbeitsgeräten, wie Topf-und Pfannenschaber, Babyflaschenbürste, Strahlrohr, Winkelstück mit Auslaufeinrichtung, Wassersprühkopf, Brause mit Mehrfachstrahlbildner, bei dem Randgerät gezeigt.

Ausführungsbeispiele der Erfindung sind in der Zeichnung dargestellt und werden im folgenden näher erläutert. Es zeigt
Figur 1 ein Handgerät in Form eines Topf- oder Pfannenschabers im Längsschnitt;
Figur 2 das Handgerät gemäß Figur 1 um 90° gedreht in Ansicht;
Figur 3 das Handgerät gemäß Figur 1 in Draufsicht;
Figur 4 ein anderes Handgerät mit einer Flaschenbürste in Seitenansicht;
Figur 5 das Handgerät gemäß Figur 4 in Draufsicht;
Figur 6 ein teilweise dargestelltes Handgerät mit einem Strahlrohr im Längsschnitt;
Figur 7 das Handgerät gemäß Figur 6 in Draufsicht;
Figur 8 ein teilweise dargestelltes Handgerät mit einem Winkelstück im Längsschnitt;
Figur 9 das Handgerät gemäß Figur 8 in Draufsicht;
Figur 10 ein Handgerät mit einem Sprühkopf in Seitenansicht;
Figur 11 das Handgerät gemäß Figur 10 in Draufsicht;
Figur 12 das Handgerät gemäß Figur 10 teilweise im Längsschnitt.

Der Einfachheit halber sind bei den Ausführungsbeispielen in der Zeichnung gleiche oder entsprechende Elemente mit jeweils gleichen Bezugszeichen versehen.

Das in den Figuren 1 bis 3 dargestellte Handgerät ist als Topf- oder Pfannenschaber ausgebildet. Die Wasserzuleitung, von der in der Zeichnung nicht dargestellten Küchenarmatur, erfolgt über einen Schlauch 8, an dessen Ende eine Schnellkupplung 2 angeordnet ist. Die Schnellkupplung 2 verbindet den Schlauch 8 mit einem hohlen Handgriff 1, an dem ein Topf- oder Pfannenschaber 20 mit einem Gewinde 4 befestigt ist. Als Schnellkupplung ist dabei die in der DE-PS 28 27 847 beschriebene Rohrschnellkupplung eingesetzt. Eine Entriegelung der Kupplung erfolgt durch einfaches radiales Eindrücken von Betätigungstasten 11, mit denen Sperriegel 12 aus einer Ringnut eines Verbindungszapfens 13 des Handgriffs 1 ausgelenkt werden können, so daß der Verbindungszapfen 13 mit dem Handgriff 1 aus der Schnellkupplung 2 herausgezogen werden kann. Die Verbindung von Schnellkupplung 2 mit dem Handgriff 1 erfolgt durch ein Einschieben des Verbindungszapfens 13 in die Schnellkupplung 2 bis die Sperriegel 12 einschnappen. Durch die Anordnung einer Ringnut im Verbindungszapfen 13, in die die Sperriegel 12 einrasten, wird es ermöglicht, daß der Handgriff 1 mit dem zugehörigen Arbeitsgerät unbegrenzt zum Schlauch 8 verdreht werden kann.

An der stromaufwärts gelegenen Stirnseite der Schnellkupplung 2 ist ein vorkragender Anschlußstutzen 7 ausgebildet, an dem der Schlauch 8 für die Wasserzuführung mittels einer leicht kegelförmig ausgebildeten, entsprechend vorkragenden Überwurfmutter 9 befestigt ist. Beider in der Zeichnung nicht dargestellten Küchenwasserarmatur ist der Schlauch 8 durch ein Auslaufrohr geführt, welches am Endbereich eine entsprechend kegelförmige Aufnahme für die Überwurfmutter 9 aufweist, so daß das Handgerät sicher an der Armatur abgelegt und gehaltert werden kann.

An dem Handgriff 1 ist außerdem an dem stromabwärts gelegenen Bereich eine knaufartige Verdickung 5 ausgebildet, in dessen Bereich an der Innenseite das Gewinde 4 zur Befestigung des Arbeitsgeräts ausgebildet ist. Im Anschluß an die knaufartige Verdickung 5 erfolgt ein entsprechend ausgebildeter halbkugelförmiger Bereich des Topf- und Pfannenschabers 20, an dem das Schaberblatt angeformt ist. In dem halbkugelförmigen Bereich 6 des Topf- und Pfannenschabers 20 sind außerdem parallel zum Schaberblatt leicht zur Mittelachse geneigte Wasseraustrittsöffnungen 3 vorgesehen.

In den Figuren 4 und 5 ist das Handgerät in Form einer Bürste 30 zum Teil dargestellt. Das Arbeitsgerät ist dabei mit dem halbkugelförmigen Bereich 6 an der knaufartigen Verdickung 5 mit dem Gewinde 4 verbunden. An dem halbkugelförmigen Bereich 6 ist ein Zapfen 32 angeordnet, auf dem die Borstert 31 in bekannter Weise befestigt sind. Außerdem sind im halbkugelförmigen Bereich 6 etwa parallel zur Mittelachse auf einem Lochkreis 33 Wasseraustrittsöffnungen 3 derart angeordnet, daß die austretenden Wasserstrahlen in Lücken 34 zwischen den Borsten 31 gerichtet sind.

In den Figuren 6 und 7 ist das teilweise gezeigte Handgerät mit einem Strahlrohr 40 als Arbeitsgerät versehen. Das Strahlrohr 40 ist dabei so ausgelegt, daß ein nadelartiger, harter Wasserstrahl erzeugt wird.

In den Figuren 8 und 9 ist das teilweise dargestellte Handgerät mit einem Winkelstück 50 als Arbeitsgerät versehen. Die Wasseraustrittsöffnungen 3 sind dabei um etwa 90° zu der Wassereinlaßöffnung 51 versetzt ausgebildet. Als Wasseraustrittsöffnung 3 ist ein Auslaßmundstück 52 vorgesehen, das entweder einen belüfteten oder unbelüfteten Wasserstrahl erzeugt. Das Handgerät mit dem Winkelstück 50 kann vorteilhaft als Spülbrause oder auch als Auslaufmundstück für die Spültischarmatur eingesetzt werden.

In den Figuren 10 bis 12 ist das Handgerät mit einem Wassersprühkopf 60 gezeigt. Wie insbesondere Figur 12 zu entnehmen ist, ist an dem halbkugelförmigen Bereich 6 ein Hohlzapfen 61 angeformt, dessen Stirnseite mehrere zur Mittelachse versetzt angeordnete Strahldüsen 62 aufweist. Die Strahldüsen 62 sind dabei auf einen topfartigen Prallkörper 63 gerichtet, der mit einem Gewinde 64 auf dem Hohlzapfen 61 gehaltert ist. Zentral in dem Prallkörper 63 ist eine Wasseraustrittsöffnung 3 vorgesehen, durch die der vom Prallkörper 63 erzeugte Sprühnebel ausströmt.

Das vorstehend beschriebene Gerät hat folgende Funktionsweise:
Der Schlauch 8 mit der Schnellkupplung 2 ist aneiner Spültischarmatur fest angeschlossen und kann von ihr mit Wasser versorgt werden. Mit der Schnellkupplung 2 können verschiedene Handgeräte die z.B. bestückt sind mit einem Topf- und Pfannenschaber 20 oder einem Strahlrohr 40, einem Winkelstück 50, einem Wassersprühkopf 60, mit dem Schlauch 8 verbunden werden. Die einzelnen Handgeräte können in einem Magazin gelagert werden und je nach Bedarf mit Hilfe der Schnellkupplung problemlos mit der Küchenarmatur verbunden werden. Ein so mit der Küchenarmatur verbundener Topf- und Pfannenschaber 20 kann durch den hohl ausgeführten Handgriff 1 mit Wasserfür den Bereich des Schaberblattes versorgt werden. Die Wasseraustrittsöffnungen 3 in dem Topf- und Pfannenschaber 20 sind dabei so gerichtet, daß das Schaberblatt auf der gesamten Fläche mit Wasser bespült wird.

Sind Gefäße oder z.B. Babyflaschen zu reinigen, so kann der Topf- und Pfannenschaber 20 in das Magazin zurückgegeben und durch ein Handgerät mit einer Bürste 30 ersetzt werden. Bei dieser Bürste erfolgt ebenfalls eine Zuführung von Wasser zum Arbeitsbereich der Bürste dadurch, daß im halbkugelförmigen Bereich 6 Wasseraustrittsöffnungen 3 auf einem Lochkreis 33 angeordnet und die Austrittsstrahlen so gerichtet sind, daß sie in die Lücken 34 zwischen den Borsten 31 treffen.

Für andere Aufgaben kann ein Handgerät mit einem Strahlrohr 40 bei Erzeugung eines scharf gebündelten Nadelstrahls erforderlich sein, was durch einfaches Auswechseln der Handgeräte an der Schnellkupplung 2 bewerkstelligt werden kann.

Für den Betrieb als Handbrause oder auch insbesondere als stationärer Wasserauslauf der Küchenarmatur kann ein Handgerät mit einem Winkelstück 50 eingesetzt werden. Hierbei ist die Wasseraustrittsöffnung 3 um ca. 90° zur Einlaßöffnung 51 versetzt angeordnet und das zuströmende Wasser über ein Auslaßmundstück 52 geführt, mit dem ein belüfteter oder unbelüfteter Wasserstrahl erzeugt werden kann. Durch den in der Schnellkupplung 2 drehbar gehalterten Handgriff 1 kann außerdem hierbei erreicht werden, daß bei einem Verschwenken des Auslaufrohrs der Spültischarmatur eine Ausrichtung des Wasserstrahls, z.B. in die Mitte des Spülbeckens, möglich ist.

Zum Versprühen von Wasser kann weiter ein Handgerät mit einem Sprühkopf 60 mit der Schnellkupplung verbunden werden. Das zu versprühende Wasser wird dabei durch Strahldüsen 62 gepreßt und an dem Prallkörper 63 zerstäubt, so daß aus der Wasseraustrittsöffnung 3 ein Sprühstrahl austritt.

Die vorstehend beschriebenen Arbeitsgeräte unterliegen bei der Benutzung einem Verschleiß. Ein unbrauchbar gewordenes oder den hygienischen Anforderungen nicht mehr entsprechendes Arbeitsgerät kann in relativ einfacher Weise durch Ausschrauben aus dem Gewinde 4 des Handgriffs 1 durch ein neues ersetzt werden. Der Handgriff 1 kann danach weiter verwendet werden.

Schließlich kann vorteilhaft das Handgerät in Bereich des Handgriffs 1 mit einem Durchflußregulier- und Absperrventil versehen werden, so daß die austretende Wassermenge an den Arbeitsgeräten unmittelbar bei dem Arbeitsvorgang bestimmt werden kann.

## Patentansprüche

1. Handgerät zum Spülen und Reinigen von Küchen- und Haushaltsgeschirr oder dergleichen, mit einem Handgriff (1), der einerseits über einen Schlauch (8) mit einer Küchenarmatur zur Wasserzufuhr verbindbar ist und andererseits ein lösbar befestigtes Arbeitsgerät mit einer oder mehreren Wasseraustrittsöffnungen trägt, dadurch gekennzeichnet, daß der Schlauch (8) zusammen mit einer Schnellkupplung (2) fest an der Küchenarmatur angeschlossen ist und über die Schnellkupplung (2) Handgriffe (1), die jeweils ein verschiedenes Arbeitsgerät aufweisen mit dem Schlauch (8) verbindbar sind, wobei die Schnellkupplung (2) an dem schlauchseitigen Teil einen vorkragenden Anschlußstutzen (7) hat, auf dem zur Verbindung mit dem Schlauch (8) und zur Ablage in einem Auslaufkörper oder Halter der Küchenarmatur eine entsprechend gestaltete Überwurfmutter (9) angeordnet ist.

2. Handgerät nach Anspruch 1, dadurch gekennzeichnet, daß am stromabwärts gelegenen Teil des Handgriffs (1) eine knaufartige Verdickung (5) ausgebildet ist die in einen etwa halbkugelförmig ausgebildeten Bereich (6) des Arbeitsgeräts übergeht.

3. Handgerät nach den Ansprüchen 1 oder 2, dadurch gekennzeichnet, daß als Arbeitsgerät ein Topf- und Pfannenschaber (20) oder eine Bürste (30), ein Strahlrohr (40) zur Erzeugung eines harten Wasserstrahls, ein Winkelstück (50), ein Wassersprühkopf (60), ein Glasreinigungsschwamm, ein Topfreiniger, eine Mehrfachbrause etc. vorgesehen ist.

4. Handgerät nach Anspruch 3, dadurch gekennzeichnet, daß der Topf- und Pfannenschaber (20) auf beiden Seiten etwa parallel zum Schaberblatt mit einer Reihe von Wasseraustrittsöffnungen (3) in dem halbkügelförmigen Bereich (6) versehen ist.

5. Handgerät nach Anspruch 3, dadurch gekennzeichnet daß die Bürste (30) mit Borsten (31) versehen ist, die radial auf einem, an dem halbkugelförmigen Bereich (6) angeformten Zapfen (32) angeordnet sind und in dem halbkugelförmigen Bereich (6) etwa parallel zur Mittelachse auf einem Lochkreis (33) Wasseraustrittsöffnungen (3) in die Lücken (34) zwischen den Borsten (31) gerichtet sind.

6. Handgerät nach Anspruch 3, dadurch gekennzeichnet, daß in dem Winkelstück (50) ein etwa um 90° zur Einlaßöffnung (51) versetzt angeordnetes Auslaßmundstück (52) zur Erzeugung eines. an der Wasseraustrittsöffnung (3) austretenden belüfteten oder unbelüfteten Wasserstrahl gehaltert ist.

7. Handgerät nach Anspruch 3, dadurch gekennzeichnet, daß der Wassersprühkopf (60) von einem am halbkugelförmigen Bereich (6) angeformten Hohlzapfen (61) gebildet ist, dessen Stirnseite eine oder mehrere Strahldüsen (62) aufweist, wobei die Düsen auf einen topfartigen Prallkörper (63) gerichtet sind, in welchem eine Wasseraustrittsöffnung (3) für den Sprühstrahl vorgesehen ist.

## Claims

1. Hand-held appliance for rinsing and cleaning kitchen and household utensils and crockery or the like, having a handle (1) which, on the one hand, can be connected via a hose (8) to a kitchen fitting for supplying water and, on the other hand, has a tool having one or more water-outlet orifices which is fastened in such a manner that it can be detached, characterised in that the hose (8), together with a quick coupling (2), is fixedly connected to the kitchen fitting and handles (1) each having a different tool can be connected to the hose (8) via the quick coupling (2), the quick coupling (2) having a projecting connecting sleeve (7) on the part that is on the side of the hose, on which connecting sleeve (7) there is arranged a suitably formed coupling nut (9) for connecting it to the hose (8) and for placing it in an outlet body or holder in the kitchen fitting.

2. Hand-held appliance according to claim 1, characterised in that a knob-like enlargement (5) is formed on the part of the handle (1) that is located downstream, which enlargement (5) merges into an approximately hemispherical region (6) of the tool.

3. Hand-held appliance according to claim 1 or 2, characterised in that there is provided as the tool a pot and pan scraper (20) or a brush (30), a jet tube (40) for producing a hard jet of water, an elbow (50), a water-spraying head (60), a glass- cleaning sponge, a pot cleaner, a multiple jet sprinkler, etc.

4. Hand-held appliance according to claim 3, characterised in that the pot and pan scraper (20) is provided on both sides, approximately parallel to the scraper blade, with a row of water-outlet orifices (3) in the hemispherical region (6).

5. Hand-held appliance according to claim 3, characterised in that the brush (30) is provided with bristles (31) which are arranged radially on a pin (32) formed onto the hemispherical region (6), and, in the hemispherical region (6), water-outlet orifices (3), which are approximately parallel to the central axis and are arranged on a hole circle (33), are directed into the gaps (34) between the bristles (31)..

6. Hand-held appliance according to claim 3, characterised in that there is mounted in the elbow (50) an outflow nozzle (52), which is displaced by approximately 90° relative to the inlet orifice (51), for producing an aerated or unaerated water jet which emerges at the water-outlet orifice (3).

7. Hand-held appliance according to claim 3, characterised in that the water-spraying head (60) is formed by a hollow pin (61) which is formed on the hemispherical region (6), the end face of which hollow pin (61) has one or more jet nozzles (62), the nozzles pointing to a pot-like deflecting body (63) in which there is provided a water-outlet orifice (3) for the spray jet.

## Revendications

1°) Dispositif à main pour rincer et nettoyer de la vaisselle ou des appareils ménagers ou analogues, dispositif comportant une poignée (1) reliée à une extrémité par un tuyau (8) à un robinet d'évier pour l'alimentation en eau et dont l'autre extrémité est reliée à un appareil fixé de façon amovible et comportant une ou plusieurs sorties d'eau, dispositif caractérisé en ce que le tuyau (8) ainsi que l'accouplement rapide (2) sont reliés solidairement au robinet d'évier et des poignées (1) comportant différents appareils sont destinées à être reliées au tuyau (8) par l'intermédiaire de l'accouplement rapide (2), la partie de l'accouplement rapide (2) du côté du tuyau comportant un ajutage (7) en saillie sur lequel est prévu un écrou-chapeau (9) de forme appropriée pour la liaison avec le tuyau (8) et pour être déposé dans un corps prolongeant le robinet ou un support prévu sur le robinet.

2°) Dispositif à main selon la revendication 1, caractérisé par un renforcement en forme de tête (5) sur la partie aval de la poignée (1), renforcement qui se transforme en une zone sensiblement hémisphérique (6) de l'appareil.

3°) Dispositif à main selon la revendication 1 ou 2, caractérisé en ce que l'appareil est une spatule (20) pour poêles et casseroles ou une brosse, un tube de sortie de jet (40) pour former un jet d'eau fort, une pièce coudée (50), une tête de pulvérisation d'eau (60), une éponge de nettoyage de verres, un dispositif de nettoyage de casseroles, une douchette multiple etc.

4°) Dispositif à main selon la revendication 3, caractérisé en ce que la spatule (20) à poêles et casseroles comporte sur ses deux faces, sensiblement parallèlement à la lame de la spatule, une série d'orifices de sortie d'eau (3) dans une zone hémisphérique (6).

5°) Dispositif à main selon la revendication 3, caractérisé en ce que le goupillon (30) comporte des brosses (31) qui sont réparties radialement sur un goujon (32) formé sur la zone hémisphérique (6) et dans cette zone hémisphérique (6), parallèlement à l'axe central sont répartis des orifices de sortie d'eau (3) suivant un cercle (33) dans les intervalles (34) entre les brosses (31).

6°) Dispositif à main selon la revendication 3, caractérisé en ce que la pièce coudée (50) comporte un orifice de sortie (52) décalé d'environ 90° par rapport à l'orifice d'entrée (51) pour former un jet d'eau aéré ou non aéré à la sortie (3).

7°) Dispositif à main selon la revendication 3, caractérisé en ce que la tête de pulvérisation d'eau (60) est formée par un goujon creux (61) réalisé sur la zone hémisphérique (6) et dont la face frontale comporte une ou plusieurs buses de jet d'eau (62), ces buses étant dirigées contre un organe brise-jet (63) en forme de gobelet, ce dernier étant lui-même muni d'un orifice de sortie d'eau (3) pour le jet de pulvérisation.
